# EUROPÄISCHE PATENTSCHRIFT

(11) **EP 0 855 940 B1**
(45) Veröffentlichungstag und Bekanntmachung des Hinweises auf die Patenterteilung: **08.03.2000**
(21) Anmeldenummer: 96934693.1
(22) Anmeldetag: 15.10.1996
(51) Int. Cl.: B05D 5/00

(54) **VERFAHREN ZUM AUSBESSERN VON BESCHICHTUNGSFEHLERN**
METHOD OF REPAIRING COATING DEFECTS
PROCEDE POUR REPARER DES DEFAUTS DE REVETEMENT

(30) Priorität: 20.10.1995 DE 19539065
(43) Veröffentlichungstag der Anmeldung: 05.08.1998
(73) Patentinhaber: AUDI AG, 85045 Ingolstadt (DE)
(72) Erfinder: ALDERS, Klaus, D-85095 Denkendorf (DE); DILL, Bernhard, D-85049 Ingolstadt (DE); DRAEGER, Jörg, D-22299 Hamburg (DE)
(74) Vertreter: Geissler, Manfred
(86) Internationale Anmeldenummer: EP9604481
(87) Internationale Veröffentlichungsnummer: WO9715403

(56) Entgegenhaltungen:
- DE-A- 3 833 225
- PATENT ABSTRACTS OF JAPAN vol. 014, no. 115 (C-0696), 5.März 1990 & JP 01 315374 A (KANSAI PAINT CO LTD), 20.Dezember 1989, in der Anmeldung erwähnt & JP 01 315 374 A (KANSAI PAINT CO. LTD.)

## Beschreibung

Die Erfindung bezieht sich auf ein Verfahren zum Ausbessern von Beschichtungsfehlern mit einem nur geringen Ausdehnungsbereich auf einer Oberflächenbeschichtung eines flächigen Bauteiles mittels einer Anzahl aufeinanderfolgend zum Einsatz kommender Ausbesserungswerkzeuge, wobei die von den Ausbesserungsarbeiten erfaßte Fläche im wesentlichen auf den Ausdehnungsbereich des Beschichtungsfehlers beschränkt bleibt.

Die vorbeschriebene Verfahrensweise zum Ausbessern von Beschichtungsfehlern ist beispielsweise in der deutschen Patentschrift DE 38 33 225 C2 (B 05 D 3/06) beschrieben. Behandelt wird dabei insbesondere ein Verfahren zum Ausbessern eines Lacküberzuges bei Kraftfahrzeugkarosserien, wobei die Lackfehler z. B. von Staubpartikeln oder Öltropfen herrühren. Der Anwendungsbereich erstreckt sich selbstverständlich aber auch auf Lacküberzüge in einem weiten Bereich von allgemeinen Artikeln, wie beispielsweise Gehäuse bei elektrischen Geräten.

Bei der in der DE 38 33 225 C2 beschriebenen Vorgehensweise kommen folgende Ausbesserungswerkzeuge zum Einsatz:

Die punktuelle Beseitigung des Beschichtungsfehlers geschieht mittels Laserstrahl, die Reparaturmischung wird unter Zuhilfenahme einer Tragfolie und über Laserstrahleinwirkung bzw. alternativ in flüssiger Form über ein Dosiergerät eingebracht, die anschließende Aushärtung erfolgt bei Zimmertemperatur oder auch unterstützt durch Heißluft, Heißgas oder anderweitige Wärmeeinwirkungen (z. B. Infrarotstrahlung, Elektronenstrahlen, Induktionsheizung, UV-Heizung), während schließlich zum abschließenden Glätten noch eine geeignete Schleifvorrichtung zum Einsatz kommen kann.

Über die Handhabung der vorbeschriebenen, zum Einsatz kommenden Ausbesserungswerkzeuge, die ja jeweils auch noch einzeln gegenüber der einen sehr geringen Ausdehnungsbereich aufweisenden Ausbesserungsstelle positioniert werden müssen, sagt die Patentschrift DE 38 33 225 C2 nichts konkretes aus. Darüberhinaus bedeutet der Einsatz einer Laserstrahleinrichtung für diese Zwecke einen praktisch nicht vertretbaren apparativen Aufwand, der auch mit entsprechend hohen Kosten verbunden ist.
Alternativ hierzu wird in der japanischen Patentanmeldung 1-315374 (B 05 D 7/14) zum Entfernen des Beschichtungsfehlers (z. B. Staubpartikel) ein entsprechend dimensionierter mechanischer Bohrer (cutting maschine) vorgeschlagen, der ebenfalls nur eine gewünscht geringe Tiefe in die Oberflächenbeschichtung eindringen soll. Mit den gezeigten Mitteln ist dies allerdings nicht durchführbar. Die Darstellung in Figur 1b dieser Patentanmeldung ist völlig maßstabsverzerrt. So entspricht in der Darstellung der Bohrer-Durchmesser etwa der Lackschichtdickensumme, die in der Praxis etwa im Bereich von 50 µm liegt. Um einen vorhandenen Beschichtungsfehler (z. B. Staubpartikel) abtragen zu können, müßte der Bohrer hingegen ein Vielfaches (z. B. Durchmesser 2 mm) der dargestellten Größe aufweisen. Wegen der Kegelform der Bohrerspitze würde dies bedeuten, daß die Spitze bereits sämtliche Beschichtungen durchdrungen hätte, bevor der Randbereich der Bohrerspitze die oberste Schicht auch nur erreicht hätte. Eine ordnungsgemäße Ausbesserung eines Beschichtungsfehlers ist auf diese Weise nicht ausführbar. Nach dem Auffüllen mit Beschichtungsmasse wäre eine gestörte Lichtbrechung die Folge, da in und auf den einzelnen Lackschichten optische Störungen auftreten.

Der Erfindung liegt die Aufgabe zugrunde, die im Oberbegriff des Patentanspruches 1 angegebene Verfahrensweise zum Ausbessern von Beschichtungsfehlern dahingehend zu optimieren, daß eine gute Handhabung der einzelnen Ausbesserungswerkzeuge gewährleistet ist und daß mit deren Hilfe bei gleichbleibender Reparaturqualität eine rasche Durchführung der Ausbesserungsarbeiten erfolgen kann.

Erfindungsgemäß weist ein solches Verfahren die weiteren Merkmale nach dem Kennzeichen des Patentanspruches 1 auf. In Patentanspruch 4 ist eine besonders geeignete Vorrichtung zur Durchführung des Verfahrens angegeben.

Vorteilhafte Ausgestaltungen und Weiterbildungen sind mit den Unteransprüchen beansprucht. Der näheren Verdeutlichung der Erfindung dienen die nachstehend erläuterten Ausführungsbeispiele der zum Einsatz kommenden Vorrichtung, wobei auf die zugehörige Zeichnung Bezug genommen wird. Diese zeigt im einzelnen in
- Fig. 1 und 2: in zwei Ansichten (Seitenansicht, Draufsicht in kleinerem Maßstab) den Grundaufbau einer Vorrichtung zum Ausbessern von Beschichtungsfehlern,
- Fig. 3: eine Ansicht gemäß Linie III in Fig. 2 mit Darstellung der Zieloptik
- Fig. 4: eine Ansicht gemäß Linie IV in Fig.2 mit einer Fräseinheit,
- Fig. 5: eine Ansicht gemäß Linie V in Fig. 2 mit einer Dosiereinheit,
- Fig. 6 und 7: eine alternative Ausführung einer Revolverscheibe mit Halterung,
- Fig. 7a: eine Schnittdarstellung gemäß Linie VII a in Fig. 7 und
- Fig. 8: eine alternativ (zur Schwalbenschwanzführung) zum Einsatz kommende Rollenlagerung.

Wie sich aus der Zusammenschau der Fig. 1 und 2 ergibt, sitzt eine Vorrichtung 1 zum Ausbessern eines Beschichtungsfehlers 2 auf einem zu behandelnden flächigen Bauteil 3, beispielsweise einem Karosserieteil eines Kraftfahrzeuges, auf. Die Oberflächenbeschichtung, z. B. Lackierung, kann ein oder mehrteilig sein und besteht im Ausführungsbeispiel aus drei Schichten, nämlich einer Grundierung 4, einen Basislack 5 sowie einem Klarlack 6. Der Beschichtungsfehler liegt in gestalt eines im Bereich von Basislack 5 und Klarlack 6 eingeschlossenen Staubpartikels 7 vor, wodurch sich auch eine leichte Überhöhung der ansonsten ebenen Oberfläche 8 ergibt. Selbstverständlich ist auch denkbar, daß der Beschichtungsfehler nur eine oder auch sämtliche Lackschichten erfaßt.

Die Vorrichtung 1 stützt sich über drei die Eckpunkte eines Dreiecks bildende Stützfüße 9, 10, 11 auf der Bauteiloberfläche 8 ab, wobei die eigentlichen Kontaktflächen durch Vakuumsauger 13 (z. B. Typ FSGA 22-1/8" der Fa. Schmalz, ggf. mit angeschlossenen Zuführleitungen für Unterdruck) gebildet werden, die eine sichere, verschiebefeste Fixierung der Vorrichtung 1 auf der Bauteiloberfläche 8 gewährleisten. Vakuumsauger 13 bieten sich dann an, wenn das flächige Bauteil 3 aus einem nichtmagnetisierbaren Werkstoff (z. B. Aluminium, Kunststoff) besteht. Besteht es hingegen aus einem entsprechenden Werkstoff, so bietet sich die Verwendung von Permanentmagneten oder Elektromagneten an. Diese sollten vorzugsweise eine Haftkraft von 5 - 10 N (Newton) erreichen. Der Magnetfuß sollte gegenüber dem jeweiligen Stützfuß 9,10,11 kardanisch gelagert sein und eine beschichtete Haftseite aufweisen. Diese Haftseite (Kontaktfläche mit der Bauteiloberfläche 8) sollte darüberhinaus einen leicht konkaven Anschliff aufweisen.

Die Stützfüße 9,10,11 dienen der unmittelbaren Aufnahme eines Grundrahmens 14 mit quadratischer Grundfläche und mittiger, im wesentlichen ebenfalls quadratischer Aussparung 15. Die den Stützfüßen 9,10,11 abgekehrte Oberseite des Grundrahmens 14 weist im Bereich zweier gegenüberliegender Seitenkanten und zu diesen parallel verlaufend Stege 16 auf, die sich mit entsprechend angeordneten Nuten 17 in der Unterseite eines auf dem Grundrahmen 14 aufliegenden Tragrahmens 18 zu einer Schwalbenschwanzführung ergänzen. Der Tragrahmen 18 ist von gleicher quadratischer Außenkontur wie der Grundrahmen 14 und weist des weiteren eine der Grundrahmen-Aussparung 15 entsprechende Aussparung 19 auf, so daß beide Rahmen 14,18 deckungsgleich sind.

Durch die Schwalbenschwanzführungen 16,17 ergibt sich somit eine Verschiebemöglichkeit des Tragrahmens 18 gegenüber dem flächigen Bauteil 3 entlang einer x-Komponenten (vgl. Doppelpfeil).

Auf der den Schwalbenschwanzführungen 16,17 abgewandten Seite des Tragrahmens 18 und zu besagten Schwalbenschwanzführungen 16,17 orthogonal ausgerichtet und somit parallel zu einer entsprechend gerichteten anderen Seitenkante des Tragrahmens 18 verlaufend ist ein weiterer Steg 22 vorgesehen, der sich mit einer Nut 23 eines t-förmigen Scheibenträgers 24 zu einer weiteren Schwalbenschwanzführung ergänzt. Dadurch ist eine Relativverschiebung zwischen Scheibenträger 24 und Tragrahmen 18 entlang einer y-Komponenten (Doppelpfeil) möglich, so daß letztlich der Scheibenträger 24 gegenüber dem flächigen Bauteil 3 und in Bewegungsfreiheitsgrade aufweist.

Die Relativverschiebung zwischen Grundrahmen 14 und Tragrahmen 18 bzw. zwischen Tragrahmen 18 und Scheibenträger 24 geschieht folgendermaßen:

Es sind für die Stellbewegungen in x- und y-Richtung zwei im konstruktiven Aufbau identische Stelleinheiten 80,81 vorgesehen. Dabei ist etwa mittig zwischen den Schwalbenschwanzführungen 16,17 (Stelleinheit 80) bzw. im Bereich der Schwalbenschwanzführung 22,23 (Stelleinheit 81) über einen Distanzkörper 82 ein nach unten bzw. oben wegragender Bügel 83 an einander benachbarten Seitenkanten des Tragrahmens 18 befestigt (Befestigungsschraube 84). Im gegenüberliegenden Endbereich des Bügels 83 ist in eine Bohrung 85 drehbar aber axial unverschieblich (in eine Einkerbung 86 im Schraubenschaft greift eine stirnseitig in den Bügel 83 eingeschraubte Fixierschraube 87 ein) eine Schraube 88 eingesetzt. Deren Gewindeschaft 89 wirkt mit einer Gewindebohrung 90 in einem L-förmigen Bügel 91 zusammen, der an der Unterseite des Grundrahmens 14 (Stelleinheit 80) bzw. an der Oberseite des Scheibenträgers 24 (Stelleinheit 81) befestigt ist. Die Gewindeschäfte 89 der Stellschrauben 88 sind vorzugsweise mit Feingewinde ausgestattet, so daß eine feinfühlige und exakte Relativverschiebung der Bauteile erfolgen kann.

Wie sich desweiteren aus den Fig. 1 und 2 ergibt, ist ein Längssteg des t-förmigen Scheibenträgers 24 zweigeteilt ausgebildet, bestehend aus zwei übereinander angeordneten und zueinander beabstandeten Tragarmen 25,26, die eine Revolverscheibe 27 aus einem durchsichtigen Werkstoff (z. B. Silikatglas) zwischen sich aufnehmen und diese zentrisch über die Lagerstelle 28 lagern.

Der Außendurchmesser der Revolverscheibe 27 entspricht etwa der Kantenlänge der beiden im wesentlichen quadratischen Aussparungen 15,19. Entlang der Umfangslinie der Revolverscheibe 27 sind eine Anzahl von Einkerbungen 30-34 eingearbeitet, die jeweils mit einer in den Scheibenträger 24 mittig eingesetzten, federbelasteten (Druckfeder 35) Rastkugel 36 zusammenwirken und damit die Revolverscheibe 27 in vorgegenbenen Schwenkpositionen arretieren können.

Den Einkerbungen 30-34 jeweils diametral gegenüberliegend und auf einer konzentrischen (Rotationsachse 29) Kreislinie 37 angeordnet sind eine Anzahl von Aufnahmebohrungen 38-42 in die Revolverscheibe 27 eingearbeitet. Dabei ist, wie aus den Fig. 3-5 weiter ersichtlich, in die Aufnahmebohrung 38 eine Zieloptik 43 eingesetzt, während die Aufnahmebohrung 39 eine von Hand zu bedienende Fräseinheit 44 trägt und letztlich die Aufnahmebohrung 40 eine Zuführ- und Dosiereinheit 45 für die Reparaturmischung aufnimmt. Der Zieloptik-Aufnahmebohrung 38 ist eine kleine Bohrung 42 zur visuellen Grobpositionierung der Vorrichtung 1 oberhalb des Beschichtungsfehlers 2 beim Aufsetzen auf das flächige Bauteil 3 vorgeschaltet.

Die Aufnahmebohrung 41 ist zunächst unbesetzt, sie kann aber wahlweise mit einer weiteren Zuführ- und Dosiereinheit bestückt werden, falls nacheinander zwei verschiedene Reparaturmischungen (z. B. Basislack und Klarlack) in die zuvor durch die Fräseinheit 44 vom Beschichtungsfehler befreite Fehlstelle in der Oberflächenbeschichtung eingebrachtet werden müßten. Falls die Reparaturmischung nicht von der Art ist, daß sie unter Zimmertemperatur aushärtet, könnte alternativ die Ausnahmebohrung 41 auch mit einer geeigneten Trocknungseinheit bestückt werden. Sofern, wie dies im eingangs zitierten Stand der Technik der Fall ist, unter Umständen auch eine Schleifeinheit zur abschließenden Oberflächenbehandlung empfehlenswert wäre, könnte auch diese alternativ in die Aufnahmebohrung 41 eingesetzt werden. Sollten letztlich die im Ausführungsbeispiel vorgesehenen Aufnahmebohrungen 38-42 sich als nicht ausreichend erweisen, so bietet die Revolverscheibe 27 entlang der besagten Kreislinie 37 genügend Platz , um weitere Aufnahmebohrungen für entsprechend darin einzusetzende Funktionseinheiten vorzusehen. Denkbar wäre auch, z. B. auf den Tragarm 25 eine (batteriebetriebene) blendfreie Beleuchtungseinrichtung aufzusetzen, um das Erkennen und Beseitigen auch kleinster Beschichtungsfehler zu ermöglichen.

Die in Fig. 3 in vergrößertem Maßstab schematisiert gezeigte Zieloptik 43 dient dem Zweck, die Kreislinie 37 und damit die auf ihr angeordneten und der Zieloptik 43 nachfolgenden Ausbesserungswerkzeuge (Fräsheinheit 44, Zuführ- und Dosiereinheit 45 usw.) exakt oberhalb des auszubessernden Beschichtungsfehlers 2 zu positonieren. Augrund der Vorpositionierung mittels Bohrung 42 sind hierfür nur noch geringe Stellbewegungen der Stelleinheiten 80,81 erforderlich.

Die Zieloptik 43 kann einen an sich im Stand der Technik bekannten grundsätzlichen Aufbau aufweisen. Ihre Längsachse 46 ist gegenüber der Ebene der Revolverscheibe 27 und somit auch gegenüber der Bauteiloberfläche 8 orthogonal ausgerichtet. Sie weist eine einen Okularträger 47 umgebende Hülse 48 auf, welche in bekannter Weise eine Linse mit eingearbeitetem Justierkreuz aufnimmt. Da je nach den gegebenen Umständen der Abstand der Zieloptik 43 zur Bauteiloberfläche 8 nicht stets konstant ist, ist eine Scharfeinstellung erforderlich. Dies geschieht mittels Axialverstellung der Hülse 48.

Dies wird dadurch bewerkstelligt, daß in die Aufnahmebohrung 38 der Revolverscheibe 27 eine Hülsenaufnahme 52 eingesetzt und dort befestigt (z. B. geklebt) ist, die ein Innengewinde 53 trägt, welches mit einem am Außenumfang der Hülse 48 eingearbeiteten Außengewinde 54 zusammenwirkt. Eine Kontermutter 50 dient der Fixierung der gefundenen Einstellung. Alternativ hierzu könnte auch ein Schneckentrieb vorgesehen werden.

In Fig. 4 ist in vergrößertem Maßstab ein Ausführungsbeispiel einer Fräseinheit 44 dargestellt. Diese besteht aus einer Griffhülse 55, einer darin eingesetzten Tiefenanschlaghülse 56, einem in einer zentrischen Durchgangsbohrung 57 derselben geführten Fräserstift 58 mit zugehörigem Kopfteil 59, welcher wiederum in einer konzentrischen Bohrung 60 der Griffhülse 55 längsbeweglich geführt ist.

Die Tiefenanschlaghülse 56 ist zwecks Demontagemöglichkeit der gesamten Fräseinheit 44 über Gewinde 62 mit der Griffhülse 55 lösbar verbunden. Da die zu beseitigenden Beschichtungsfehler von unterschiedlicher Größe sein können ist es vorgesehen, Tiefenanschlaghülse 56 und Fräserstift 58 mit Kopfteil 59 als Satz austauschbar zu gestalten, je nach dem gewünschten Fräser-Wirkdurchmesser (z. B. 2 mm). Desweiteren kann es je nach Anwendungsfall und -art und Auftreten des Beschichtungsfehlers erforderlich sein, mit dem Fräserstift 58, der ja eine plane, zur Bauteiloberfläche 8 parallel ausgerichtete Schneidengeometrie aufweist (Stirnfräser) unterschiedlich tief (Größenordnungen 0,01 bis 0,05 mm) in die Bauteiloberfläche 8 einzudringen und nur eine, beide oder sämtliche Beschichtungslagen abzutragen.

Um hier eine Tiefeneinstellung zu erhalten wird der Fräserstift 58 durch Verschieben des Kopfteils 59 soweit nach unten bewegt, bis er mit dem gewünschten Tiefenmaß (Maß -a- in Figur 4) aus der Tiefenanschlaghülse 56 herausragt, wonach mittels Madenschraube 64 eine Fixierung in dieser Position vorgenommen werden kann.

Um das exakte Tiefenmaß -a- einstelien zu können wird eine Kalibrierfolie verwendet, die eine entsprechende Foliendicke - a - aufweist, auf eine Unterlage gelegt wird und mit mindestens einem Loch versehen ist, welches geringfügig größer ist als der Durchmesser des Fräserstiftes 58. Auf diese Kalibrierfolie wird die Einheit aus Fräserstift 58, Kopfteil, Tiefenanschlaghülse 56 und Griffhülse 55 aufgesetzt und dabei der Fräserstift 58 soweit nach unten bewegt, bis er die Unterlage berührt.

Die besagte Einheit ist wiederum von einer Hülse 75 aufgenommen, die in die Aufnahmebohrung 39 der Revolverscheibe 27 eingesetzt und dort befestigt (z. B. geklebt) ist. Um nach dem Handhaben des Fräserstiftes 58 eine Rückstellbewegung einleiten zu können, ist in die Hülse 75 eine Druckfeder 76 eingesetzt, die sich an der Unterseite der Griffhülse 55 abstützt. Eine in die Hülse 75 desweiteren eingesetzte Stellschraube 77 greift mit Ihrem Schraubenschaft 78 in eine Umfangsnut 79 der Griffhülse 55 ein und begrenzt so deren axiale Verschieblichkeit.

Beim Entfernen des Beschichtungsfehlers 2 dringt der manuell bewegte (denkbar wäre auch elektromotorischer Antrieb) Fräserstift 58 so weit in die Bauteiloberfläche 8 ein, bis eine Anlageschulter 65 der Tiefenanschlaghülse 56 an der Bauteiloberfläche 8 zur Anlage kommt.

Ist dieser Arbeitsschritt beendet, so wird die Revolverscheibe 27 so weit verschwenkt (Pfeil 74), bis die Zuführ- und Dosiereinheit 45 exakt über dem auszubessernden Beschichtungsfehler 2 zu liegen kommt. Dies ergibt sich zwangsläufig durch die Anordnung der Ausbesserungswerkzeuge entlang der Kreislinie 37 bzw. durch die zusätzliche Kugelverrastung (Einkerbung 32, Rastkugel 36).

Die Grundpositionierung der gesamten Vorrichtung 1 zum Ausbessern des Beschichtungsfehlers 2 erfolgt, wie bereits erwähnt, in der Weise, daß diese so auf die Bauteiloberfläche 8 aufgesetzt und dort mittels visueller Kontrolle über die Bohrung 42 so fixiert wird (Vakuumsauger 13), daß die Bohrung 42 und damit die Kreislinie 37 der Revolverscheibe 27 ungefähr oberhalb des auszubessernden Beschichtungsfehlers 2 zu liegen kommt. Mit einer daran sich anschließenden X-Y-Verschiebung von Tragrahmen 18 und Scheibenträger 24 wird dann unter gleichzeitiger Zuhilfenahme der Zieloptik 43 (in eingerastetem Zustand der Revolverscheibe 27 mittels Einkerbung 31) die genaue Position gefunden.

Die Zuführ- und Dosiereinheit 45 (vgl. Fig. 5) für die Reparaturmischung kann eine im Stand der Technik bekannte und für vergleichbare Fälle zum Einsatz kommende Baueinheit sein (z. B. EFD Ultra-System, automatisches Dosiergerät 1500 XL, der Fa. EFO). Dieses erlaubt eine exakte Einstellung von Dosierzeit und Dosiermenge. Die wesentlichen Bestandteile sind eine endseitig aufgesetzte Dosiernadel 66, eine sie aufnehmende Kartusche 67 mit darin eingesetztem Stopfen 68, welcher den Raum für die eingefüllte Reparaturmischung 69 begrenzt sowie ein die Kartusche 67 nach oben abschließendes Kopfteil 70, in welches ein Druckluftanschluß 71 einmündet. Zwecks axialer Verschiebbarkeit der Zuführ- und Dosiereinheit 45 in einer sie aufnehmenden und in der Aufnahmebohrung 40 der Revolverscheibe 27 gehaltenen Hülse 73 sind der Innendurchmesser der Hülse 73 und der Außendurchmesser der Kartusche 67 so aufeinander abgestimmt, daß die Zuführ- und Dosiereinheit 45 mittels Reibschluß gehalten wird.

Nach dem Entfernen des Staubpartikels 7 mittels Fräserstift 58 wird mittels der Zuführ- und Dosiereinheit 45 in die so entstandene Kavität eine genau dosierte Lack- oder Reparaturmischung 69 eingebracht. Je nach Tiefe der Kavität kann diese Reparaturmischung 69 lediglich aus einem Klarlack bestehen, oder aber es kann zunächst ein Basislack und in einem zweiten Arbeitsschritt ein diesen überdeckender Klarlack eingebracht werden.

Bezüglich konstruktiver Ausführung und Funktionsweise der Zuführ- und Dosiereinheit, der Zusammensetzung der Lack- oder Reparaturmischung sowie bezüglich Art und Weise ihres Einbringens in die Kavität des ausgefrästen Beschichtungsfehlers 2 sind mannigfaltige Variationsmöglichkeiten denkbar. So kann die Lack- oder Reparaturmischung flüssig, pastös oder pulverförmig sein. Das Einbringen in die Kavität kann tropfenweise oder gespritzt erfolgen, mittels Schwerkraft, pneumatisch, hydraulisch oder unter Verwendung eines Piezokristalls. Die Lack- oder Reparaturmischung kann nach ihrem Einbringen in die Kavität mit entsprechendem Werkzeug (z. B. Stift, ein- oder mehrwandige Nadel) nachverdichtet, d. h. auf den Grund der Kavität gedrückt werden. Desweiteren kann die Lack- oder Reparaturmischung als mit einer Klebeschicht versehene Folie in die Kavität eingebracht werden. Hierfür kann beispielsweise auch die Verwendung einer Greifvorrichtung hilfreich sein. Gegebenenfalls ist auch ein Einbringen mittels eines handelsüblichen Lackstiftes möglich Auch die Verwendung z. B einer Pipette der Fa EPPENDORF (z. B.Response 4850) ist möglich.

In den Fig. 6 und 7 ist in zwei Ansichten eine alternative Ausführungsform eines Scheibenträgers bzw. einer Revolverscheibe gezeigt. Die Revolverscheibe 100 ist wiederum mit einer Anzahl von Aufnahmebohrungen 138 bis 140, 142 zur groben Vorpositionierung der gesamten Vorrichtung 103 beim Aufsetzen auf das flächige Bauteil 3 bzw. zur Aufnahme der Zieloptik 43, der Fräseinheit 44 und der Zuführ- und Dosiereinheit 45 ausgestattet. Sämtliche Aufnahmebohrungen 138 bis 140, 142 sind wiederum auf der Kreislinie 137 (vgl. Rotationsachse 129) angeordnet. Auch sind jeweils diametral gegenüberliegend zu jeder Aufnahmebohrung, die bereits aus der vorbeschriebenen Ausführungsform bekannten, mit der federbelasteten (Druckfeder 135) Restkugel 136 zusammenwirkenden Einkerbungen 130-133 vorhanden.

Als Besonderheit gegenüber der Ausführungsform nach den Fig. 1 und 2 befinden sich auf der Revolverscheibe 100 von der Zieloptik 43 ausgehend in beiden Schwenkrichtungen (Pfeile 101,102) je eine Fräseinheit 44 und eine Zuführ- und Dosiereinheit 45. Damit ist die Möglichkeit eröffnet, die Revolverscheibe 100 gleichzeitig mit Fräseinheiten mit beispielsweise unterschiedlich dimensionierten Fräserstiften bzw. mit Zuführ- und Dosiereinheiten mit unterschiedlichen Lack- und Reparaturmischungen zu bestücken. Auf diese Weise kann das Ausbessern eines Beschichtungsfehlers rascher vorgenommen bzw. es können ohne Austauschen irgendwelcher Teile der Vorrichtung unterschiedlich dimensionierte Beschichtungsfehler beseitigt werden. Es versteht sich, daß diese Anordnung auch bei der Vorrichtung gemäß Ausführungsform nach den Fig. 1 und 2 vorgesehen sein kann.

In den Fig. 6 und 7 sind im wesentlichen nur die gegenüber der Ausführungsform nach den Fig. 1 und 2 modifizierten Bestandteile gezeigt. Bezüglich der übrigen Funktionselemente wird auf die entsprechenden Ausführungen zum Ausführungsbeispiel nach den Fig. 1 und 2 verwiesen.

Ein Scheibenträger 104 weist einen unteren Tragrahmen 105 auf, der mit einem kreisförmigen Ausschnitt 106 versehen ist, der einen Durchmesser aufweist, der etwas geringer ist, als der Außendurchmesser der Revolverscheibe 100, so daß diese konzentrisch darauf angeordnet liegen kann.

Gehalten und geführt wird die Revolverscheibe 100 letztlich von zwei diametral gegenüberliegend angeordneten und auf dem unteren Tragrahmen 105 befestigten (Befestigungsschrauben 107) Scheibenhaltern 108, 109, deren der Revolverscheibe 100 jeweils zugewandte Seite entsprechend gekrümmt ist, um die freie Beweglichkeit der auf der Revolverscheibe 100 montierten Einheiten nicht zu behindern. Im übrigen weist jeder Scheibenhalter 108,109 auf der besagten Seite einen kreislinienförmig gekrümmten Absatz 110 auf, dessen Krümmungsradius geringfügig größer ist als der der Revolverscheibe 100 und dessen Höhe ebenfalls etwas größer ist, als die Dicke der Revolverscheibe 100, so daß diese mit engen Toleranzen behaftet, aber dennoch relativ frei bewegt (gedreht) werden kann. Dabei überdeckt jeder Scheibenhalter 108,109 die Revolverscheibe 100 im Randbereich, wie dies in Fig. 7a zu erkennen ist.

Eine konstruktive Variante gegenüber den Schwalbenschwanzführungen 16,17 bzw. 22,23 nach der Ausführungsform gem. Fig. 1 und 2 ist in Fig. 8 gezeigt. Dabei handelt es sich um Rollenführungen. Hierfür weist beispielsweise ein Grundrahmen 111 einen Rollenaufnahmeträger 112 für beidseitig daran angeordnete und fest mit dem Grundrahmen 111 verbundene (z. B. mittels Befestigungsschrauben) langgestreckte (über die Länge des Grundrahmes 111 reichend) Rollenaufnahmen 113 auf. Diesen sind weitere, entsprechend langgestreckte Rollenaufnahmen 114 zugeordnet, welche in eine Aussparung 115 im Tragrahmen 116 eingesetzt sind. Zwischen jeweils benachbarten Rollenaufnahmen 113,114 sind schräg gestellte Zylinderrollenlager 117 eingesetzt, die auch in der Lage sind, Vertikalkräfte aufzunehmen. Über auf eine der tragrahmenseitige Rollenaufnahme 114 einwirkende Druckschrauben 118, die in Gewindebohrungen 119 im Tragrahmen 116 eingesetzt sind, läßt sich die gesamte Rollenführung unter Vorspannung setzen.

Im Rahmen der Erfindung liegende weitere konstruktive Abwandlungen der Vorrichtung 1, 103 zum Ausbessern des Beschichtungsfehlers 2 bzw. der dabei verwendeten Ausbesserungswerkzeuge sind ohne weiteres denkbar. Denkbar wäre beispielsweise, anstatt eines Stirnfräsers einen Bohrer mit planer Stirnfläche einzusetzen. Denkbar wäre weiter, die Vorrichtung 1,103 so umzugestalten, daß die einzelnen Ausbesserungswerkzeuge nicht entlang einer Kreislinie zu liegen kommen, sondern daß die einzelnen Aufnahmebohrungen für sie auf einer geraden Linie liegen, wobei selbstverständlich dann anstatt einer Revolverscheibe eine entsprechend längsgeführte Tragplatte oder ähnliches zum Einsatz kommen muß.

Denkbar wäre auch, den Werkzeugträger so auszubilden, daß dort lediglich ein einziges Ausbesserungswerkzeug in einer entsprechend gestalteten Aufnahme Platz findet. Nach erfolgter Positionierung und Justierung, z. B. durch ein zunächst eingesetztes optisches Justiermittel, könnten dann nacheinander die Ausbesserungswerkzeuge in die Aufnahme eingesetzt und zum Einsatz gebracht werden.
Denkbar wäre weiterhin, in die Vorrichtung eine weitere Optik zu integrieren, mittels der die Bearbeitungsabläufe überwacht/beobachtet werden könnten.

## Patentansprüche

1. Verfahren zum Ausbessern von Beschichtungsfehlern (2) mit einem nur geringen Ausdehnungsbereich auf einer Oberflächenbeschichtung (4,5,6) eines flächigen Bauteiles (3) mittels einer Anzahl aufeinanderfolgend zum Einsatz kommender Ausbesserungswerkzeuge (44,45), mindestens bestehend aus einem Mittel zum Beseitigen des Beschichtungsfehlers (2) und einem weiteren Mittel zum Zuführen einer Reparaturmischung (69) in den Bereich des Beschichtungsfehlers (2), wobei die von den Ausbesserungsarbeiten erfaßte Fläche im wesentlichen auf den Ausdehnungsbereich des Beschichtungsfehlers (2) beschränkt bleibt, **dadurch gekennzeichnet,**
- daß die Ausbesserungswerkzeuge (44,45) auf einer Halterung (1;103) montierbar und in den Bereich des Beschichtungsfehlers (2) heranführbar sind,
- daß nach Positionierung und Justieren der Halterung (1;103) auf dem flächigen Bauteil (3) mittels insbesondere optischer Justiermittel (42, 43) die Ausbesserungswerkzeuge (44,45) nacheinander in ihre korrekte Bearbeitungsposition und zum Einsatz gebracht werden,
- wobei zum Beseitigen des Beschichtungsfehlers (2) eine Fräseinheit (44) verwendet wird.

2. Verfahren nach Anspruch 1, **dadurch gekennzeichnet,** daß mittels der Justiermittel (42,43) zunächst eine Grobjustierung (Bohrung 42) und danach eine Feinjustierung (Zieloptik 43) vorgenommen wird.

3. Verfahren nach Anspruch 1, **gekennzeichnet** durch die Verwendung eines Stirnfräsers (58, plane Schneidengeometrie) zum Abtragen des Beschichtungsfehlers (2).

4. Vorrichtung (1) durch Durchführung des Verfahrens nach Anspruch 1, bestehend aus einer Anzahl aufeinanderfolgend zum Einsatz kommender Ausbesserungswerkzeuge (44,45) und weiter bestehend aus optischen Justiermitteln (42,43), **dadurch gekennzeichnet**, daß sowohl die optischen Justiermittel (42,43) als auch die eigentlichen Ausbesserungswerkzeuge (44,45) auf einem sie gemeinsam aufnehmenden Werkzeugträger (27;100) angeordnet sind, wobei der Werkzeugträger (27;100) über zwischengeschaltete Tragelemente (18,24;116,104) relativ beweglich auf einem auf das flächige Bauteil (3) aufsetzbaren Grundrahmen (14;111) angeordnet ist.

5. Vorrichtung nach Anspruch 4, **dadurch gekennzeichnet**, daß eine der Grobpositionierung dienende Bohrung (42) eine Zieloptik (43), eine Fräseinheit (44) sowie eine Zuführ- und Dosiereinheit (44) für eine Reparaturmischung (69) entlang einer konzentrischen Kreislinie (37;137) einer Revolverscheibe (27;100) angeordnet und in Aufnahmebohrungen (38-41; 138-140) derselben eingesetzt sind, wobei die Revolverscheibe (27;100) um ihre Rotationsachse (29;129) schwenkbar von einer x-y-Verfahreinheit aufgenommen wird.

6. Vorrichtung nach Anspruch 5, **dadurch gekennzeichnet,** daß die x-y-Verfahreinheit aus dem mit Stützfüßen (9,10,11) versehenen Grundrahmen (14;111) besteht, der einen relativ zu ihm bewegbaren (x-Richtung) Tragrahmen (18;116) aufnimmt, welcher wiederum einen gegenüber diesem bewegbaren (y-Richtung) Scheibenträger (24;104) trägt und letzterer die Revolverscheibe (27;100) aufnimmt.

7. Vorrichtung nach Anspruch 6, **dadurch gekennzeichnet**, daß Grundrahmen (14;111) und Tragrahmen (18;116) sowie Scheibenträger (24,104) über Schwalbenschwanzführungen (16,17,22,23) verbunden und gegeneinander bewegbar sind.

8. Vorrichtung nach Anspruch 7, **dadurch gekennzeichnet,** daß die Schwalbenschwanzführungen durch Rollenführungen (113,114,117) ersetzt sind.

9. Vorrichtung nach Anspruch 6, **dadurch gekennzeichnet**, daß die Stellbewegungen in x- und y- Richtung über Stelleinheiten (80,81) erfolgt, jeweils bestehend aus einem über Distanzkörper (82) an einer Seitenkante des Tragrahmens (18;116) befestigten Bügel (83), in den eine Stellschraube (88) eingesetzt ist, deren Gewindeschaft (89) mit einer Gewindebohrung (90) in einem L-förmigen Bügel (91) zusammenwirkt, der an dem dem Tragrahmen (18;116) benachbarten Bauteil (Grundrahmen 14;111; Scheibenträger 24;104) befestigt ist.

10. Vorrichtung nach Anspruch 6, **dadurch gekennzeichnet,** daß der Scheibenträger (24) T-förmig ausgebildet ist, bestehend aus zwei übereinander angeordneten und zueinander beabstandeten Tragarmen (25,26), die die Revolverscheibe (27;100) zwischen sich aufnehmen.

11. Vorrichtung nach Anspruch 6, **dadurch gekennzeichnet,** daß der Scheibenträger (104) einen unteren Tragrahmen (105) mit kreisförmigem Ausschnitt (106) aufweist, auf dem die Revolverscheibe (100) konzentrisch aufliegt, daß der Revolverscheibe (100) desweiteren zwei diametral gegenüberliegend angeordnete und auf dem unteren Tragrahmen (105) befestigte Scheibenhalter (108,109) zugeordnet sind, die jeweils einen kreislinienförmig gekrümmten Absatz (110) zum Einfassen der Revolverscheibe (100) aufweisen.

12. Vorrichtung nach Anspruch 5, **dadurch gekennzeichnet,** daß den Aufnahmebohrungen (38-41; 138-140) diametral gegenüberliegende, entlang der Umfangslinie der Revolverscheibe (27;100) angebrachte und mit vorrichtungsseitigen Rastmitteln (35,36; 135,136) zusammenwirkende Einkerbungen (30-34; 130-133) zugeordnet sind.

13. Vorrichtung nach Anspruch 5, **dadurch gekennzeichnet**, daß ausgehend von der Zieloptik (43) in einer Schwenkrichtung (Pfeil 74) der Revolverscheibe (27) nacheinander eine Fräseinheit (44) und eine Zuführ- und Dosiereinheit (45) angeordnet sind.

14. Vorrichtung nach Anspruch 5, **dadurch gekennzeichnet**, daß ausgehend von der Zieloptik (43) in beiden Schwenkrichtungen (Pfeil 101,102) der Revolverscheibe (100) Fräseinheiten (44) und Zuführ- und Dosiereinheiten (45) angeordnet sind.

15. Vorrichtung nach Anspruch 5, **dadurch gekennzeichnet,** daß die Zieloptik (43) eine einen Okularträger (47) umgebende Hülse (48) aufweist, welche eine Linse mit eingearbeiteten Justierkreuz aufnimmt, daß weiterhin eine in die Aufnahmebohrung (38;138) der Revolverscheibe (27; 100) eingesetzte Hülsenaufnahme (52) ein Innengewinde (53) trägt, welches mit einem am Außenumfang der Hülse (48) eingearbeiteten Außengewinde (54) zusammenwirkt.

16. Vorrichtung nach Anspruch 5, **dadurch gekennzeichnet,** daß die Fräseinheit (44) aus einer Griffhülse (55), einer darin eingesetzten Tiefenanschlaghülse (56), einem in einer zentrischen Durchgangsbohrung (57) derselben geführten Fräserstift (58) mit zugehörigem Kopfteil (59) besteht, wobei der Kopfteil (59) in einer konzentrischen Bohrung (60) der Griffhülse (55) längsbeweglich geführt ist.

17. Vorrichtung nach Anspruch 16, **dadurch gekennzeichnet**, daß die Fräseinheit (44) von einer Hülse (75) aufgenommen ist, die in eine Aufnahmebohrung (39; 139) der Revolverscheibe (27; 100) eingesetzt und dort befestigt ist, daß in die Hülse (75) eine Druckfeder (76) eingesetzt ist, die sich an der Unterseite der Griffhülse (55) abstützt, wobei eine in die Hülse (75) eingreifende Stellschraube (77) in Zusammenwirken mit einer Umfangsnut (79) der Griffhülse (55) deren axiale Verschieblichkeit begrenzt.

18. Vorrichtung nach Anspruch 5, **dadurch gekennzeichnet**, daß die Zuführ- und Dosiereinheit (45) für die Reparaturmischung (69) besteht aus einer endseitigen Dosiernadel (66), einer sie aufnehmenden Kartusche (67) mit darin eingesetztem Stopfen (68) sowie einem die Kartusche (67) nach oben abschließenden Kopfteil (70), wobei zwecks axialer Verschiebbarkeit der Zuführ- und Dosiereinheit (45) diese mittels Reibschluß von einer sie aufnehmenden und in der Aufnahmebohrung (40;140) der Revolverscheibe (27;100) gehaltenen Hülse (73) umgeben ist.

## Claims

1. A process for repairing coating defects (2) comprising only a small area of extent on a surface coating (4,5,6) of a sheet-like component (3) by means of a number of repairing tools (44,45) which are used in succession and which consist at least of a means for eliminating the coating defect (2) and of a further means for feeding a repair mixture (69) into the region of the coating defect (2), wherein the area which is subjected to the work of repair remains substantially restricted to the area of extent of the coating defect (2), **characterised in that**
- the repairing tools (44,45) can be mounted on a holding device (1;103) and can be advanced into the region of the coating defect (2),
- that after positioning and adjusting the holding device (1;103) on the sheet-like component (3) by means of optical adjusting means (42, 43) in particular, the repairing tools (44,45) are brought in succession into their correct working position and are used,
- wherein a milling unit (44) is used for eliminating the coating defect (2).

2. A process according to claim 1, **characterised in that** first of all a coarse adjustment (hole 42), and thereafter a fine adjustment (target lens system 43), are made by means of the adjusting means (42,43).

3. A process according to claim 1, **characterised by** the use of a face milling cutter (58, plane cutting geometry) for the removal of the coating defect (2).

4. An apparatus (1) for carrying out the process according to claim 1, consisting of a number of repairing tools (44,45) which are used in succession, and further consisting of optical adjusting means (42,43), **characterised in that** both the optical adjusting means (42,43) and the actual repairing tools (44,45) are disposed on a toolholder (27;100) which receives them jointly, wherein the toolholder (27;100) is disposed so that it is relatively movable, via interposed supporting elements (18,24;116,104), on a base frame (14;111) which can be placed on the sheet-like component (3).

5. An apparatus according to claim 4, **characterised in that** a hole (42) which is employed for coarse positioning, a target lens system (43), a milling unit (44) and a feeding and metering unit (44) for a repair mixture (69) are disposed along a concentric circle (37;137) of a revolving disc (27;100) and are inserted in receiver holes (38-41; 138-140) of the same, wherein the revolving disc (27; 100) is received by an x-y traverse unit so that it can swivel about its axis of rotation (29;129).

6. An apparatus according to claim 5, **characterised in that** the x-y traverse unit consists of the base frame (14; 111), which is provided with supporting feet (9,10,11), and which receives a supporting frame (18;116) which can move in relation to it (x direction) and which in turn bears a disc receiver (24;104) which can move in relation to the base frame (y direction), and the disc receiver receives the revolving disc (27;100).

7. An apparatus according to claim 6, **characterised in that** the base frame (14;111) and the supporting frame (18;116), as well as the disc carrier (24,104), are connected via dovetail guides (16,17,22,23) and can move in relation to each other.

8. An apparatus according to claim 7, **characterised in that** the dovetail guides are replaced by roller guides (113,114,117).

9. An apparatus according to claim 6, **characterised in that** the adjusting movements in the x and y directions are made via adjusting units (80,81) which each consist of brackets (83) which are fixed to a side edge of the supporting frame (18;116) via distance pieces (82), in which brackets an adjusting screw (88) is inserted, the threaded shank (89) of which cooperates with a tapped hole (90) in an L-shaped bracket (91) which is fixed to the component (baseframe 14;111; disc carrier 24;104) adjacent to the supporting frame (18;116).

10. An apparatus according to claim 6, **characterised in that** the disc carrier (24) is of T-shaped construction, consisting of two supporting arms (25,26), which are disposed one above the another and which are spaced apart from each other, and which receive the revolving disc (27;100) between them.

11. An apparatus according to claim 6, **characterised in that** the disc carrier (104) comprises a lower supporting frame (105) having a circular aperture (106) on which the revolving disc (100) rests concentrically, and that two diametrically opposed disc holders (108,109), which are fixed to the lower supporting frame (105) and which each comprise a shoulder (110) of circular curvature for bordering the revolving disc (100), are additionally associated with the revolving disc (100).

12. An apparatus according to claim 5, **characterised in that** the receiver holes (38-41;138-140) are disposed diametrically opposed along the line of circumference of the revolving disc (27;100) and are associated with notches (30-34; 130-133) which cooperate with locking means (35,36; 135,136) on the apparatus.

13. An apparatus according to claim 5, **characterised in that** a milling unit (44) and a feeding and metering unit (45) are disposed in succession, starting from the target lens system (43), in one direction of swivelling (arrow 74) of the revolving disc (27).

14. An apparatus according to claim 5, **characterised in that** milling units (44) and feeding and metering units (45) are disposed in succession, starting from the target lens system (43), in both directions of swivelling (arrows 101,102) of the revolving disc (100).

15. An apparatus according to claim 5, **characterised in that** the target lens system (43) comprises a bushing (48) which surrounds an eyepiece carrier (47) and which receives a lens having an incorporated adjusting cross, and that in addition a bushing receiver (52) which is inserted in the receiver hole (38;138) of the revolving disc (27;100) bears an internal thread (53) which cooperates with an external thread (54) which is worked into the external periphery of the bushing (48).

16. An apparatus according to claim 5, **characterised in that** the milling unit (44) consists of a gripping bushing (55), a depth limit stop bushing (56) inserted therein, a milling cutter pin (58) which is guided in a central through-hole (57) of the latter and which comprises an associated head part (59), wherein the head part (59) is guided in a concentric bore (60) in the gripping bushing (55) so that it can move longitudinally therein.

17. An apparatus according to claim 16, **characterised in that** the milling unit (44) is received by a bushing (75) which is inserted in a receiver hole (39; 139) of the revolving disc (27; 100) and is fixed there, that a pressure spring (76) is inserted in the bushing (75) and is supported on the underside of the gripping bushing (55), wherein an adjusting screw (77) which fits into the bushing (75) limits the axial displaceability of the gripping bushing (55) in cooperation with an encircling groove (79) in the gripping bushing.

18. An apparatus according to claim 5, **characterised in that** the feeding and metering unit (45) for the repair mixture (69) consists of a metering needle (66) at one end, a cartridge (67) which receives the metering needle and which comprises an inserted stopper (68), and of a top part (70) which closes the cartridge (67) at the top, wherein for the purpose of axial displaceability of the feeding and metering unit (45) the latter is surrounded with a frictional fit by a bushing (73) which receives it and which is held in the receiver hole (40;140) of the revolving disc (27; 100).

## Revendications

1. Procédé pour réparer des défauts de revêtement (2) ayant seulement une faible étendue dans un revêtement de surface (4,5,6) d'un composant plat (3), à l'aide d'une pluralité d'outils successifs de réparation (44,45) utilisés successivement, qui sont constitués d'au moins un moyen permettant d'éliminer le défaut de revêtement (2) et d'un autre moyen pour amener un mélange de réparation (69) dans la zone du défaut de revêtement (2), la surface, atteinte par les travaux de réparation, restant essentiellement limitée à l'étendue du défaut de revêtement (2), caractérisé en ce
- que les outils de réparation (44,45) peuvent être montés sur un dispositif support (1 ; 103) et peuvent être amenés dans la zone du défaut de revêtement (2),
- qu'après le positionnement et l'ajustement du dispositif support (1 ; 103) sur le composant plat (3) à l'aide notamment de moyens optiques d'ajustement (42,43), les outils de réparation (44,45) sont amenés successivement dans leur position de travail correcte et sont utilisés, et
- qu'une unité formant fraise (44) est utilisée pour éliminer le défaut de revêtement (2).

2. Procédé selon la revendication 1, caractérisé en ce qu'on exécute tout d'abord, à l'aide des moyens d'ajustement (42,43), un ajustement approximatif (perçage 42) puis un ajustement précis (optique de visée 43).

3. Procédé selon la revendication 1, caractérisé par l'utilisation d'une fraise frontale (58, géométrie de coupe plane) pour l'enlèvement du défaut de revêtement (2).

4. Dispositif (1) pour la mise en oeuvre du procédé selon la revendication 1, constitué par une pluralité d'outils de réparation (44,45), qui sont utilisés successivement, et constitué en outre par des moyens d'ajustement optique (42,43), caractérisé en ce qu'aussi bien les moyens d'ajustement optiques (42,43) que les moyens proprement dit de réparation (44,45) sont disposés sur un porte-outils (27 ; 100) qui reçoit en commun ces moyens et outils, le porte-outils (27 ; 100) étant disposé de manière à être déplaçable de façon relative, par l'intermédiaire d'éléments de support intercalés (18,24 ; 116,104), sur un cadre de base (14 ; 111) pouvant être appliqué sur le composant plat (3).

5. Dispositif selon la revendication 4, caractérisé en ce qu'un perçage (42) utilisé pour le positionnement approximatif, un système optique de visée (43), une unité formant fraise (44) ainsi qu'une unité d'amenée et de dosage (44) pour un mélange de réparation (69) sont disposés le long d'une ligne circulaire concentrique (37 ; 137) d'un disque revolver (27 ; 100) et sont insérés dans des perçages de réception (38-41 ; 138-140) de ce disque, le disque revolver (27 ; 100) étant logé dans une unité de déplacement suivant x-y de manière à pouvoir pivoter autour de son axe de rotation (29 ; 129).

6. Dispositif selon la revendication 5, caractérisé en ce que l'unité de déplacement suivant x-y est constituée par un cadre de base (14 ; 111), qui comporte des pieds d'appui (9,10,11) et qui reçoit un cadre de support (18 ; 116) déplaçable par rapport au cadre de base (direction x) et qui porte à nouveau un poste-disque (24 ; 124) déplaçable par rapport au cadre de support (direction y) tandis que le porte-disque reçoit le disque revolver (27 ; 100).

7. Dispositif selon la revendication 6, caractérisé en ce que le cadre de base (14 ; 111) et le cadre de support (18 ; 116) ainsi que le porte-disque (24,104) sont reliés par l'intermédiaire de dispositifs de guidage en queue d'aronde (16,17,22,23) et sont déplaçable les uns par rapport aux autres.

8. Dispositif selon la revendication 7, caractérisé en ce que les dispositifs de guidage en queue d'aronde sont remplacés par des dispositifs de guidage à galets (113,114,117).

9. Dispositif selon la revendication 6, caractérisé en ce que les déplacements de réglage suivant les directions x et y sont exécutés au moyen d'unités de réglage (80,81), qui sont constituées chacune par un étrier (91), qui est fixé par l'intermédiaire d'entretoises (82) sur un bord latéral du cadre de support (18 ; 116) et dans lequel est insérée une vis de réglage (88), dont la tige filetée (89) coopère avec un perçage taraudé (90) situé dans un étrier en forme de L (91), qui est fixé sur le composant (cadre de base 14 ; 111 ; porte-disque 24 ; 104), qui est voisin du cadre de support (18 ; 116).

10. Dispositif selon la revendication 6, caractérisé en ce que le porte-disque (27) est agencé en forme de T en étant constitué par deux bras de support (25,26), qui sont superposés et distants l'un de l'autre et qui logent entre eux le disque revolver (27 ; 100).

11. Dispositif selon la revendication 6, caractérisé en ce que le porte-outil (104) comporte un cadre de support inférieur (105) qui possède une découpe circulaire (106) et sur lequel le dispositif revolver (100) s'applique concentriquement, qu'au disque revolver (100) sont en outre associés deux porte-disques (108,109) qui sont disposés diamétralement en vis-à-vis et sont fixés au cadre de support inférieur (105) et qui comportent chacun un appendice saillant (110) centré sous la forme d'une ligne circulaire pour saisir le disque revolver (100).

12. Dispositif selon la revendication 5, caractérisé en ce qu'aux perçages de réception (38-41 ; 138-140) sont associées des encoches (31-34 ; 130-133) qui sont diamétralement opposées, sont disposées le long de la ligne circonférentielle du disque revolver (27 ; 100) et coopèrent avec des moyens d'encliquetage (35,36 ; 135,136) situés sur le dispositif.

13. Dispositif selon la revendication 5, caractérisé en ce qu'une unité formant fraise (44) et une unité d'amenée et de dosage (45) sont disposées successivement, à partir du système optique de visée (43), dans une direction de pivotement (flèche 74) du disque revolver (27).

14. Dispositif selon la revendication 5, caractérisé en ce que des unités formant fraises (44) et des unités d'amenée et de dosage (45) sont disposées à partir du système optique de visée (43) dans les deux directions de pivotement (flèches 101,102) du disque revolver (100).

15. Dispositif selon la revendication 5, caractérisé en ce que le système optique de visée (43) comporte une douille (48) entourant un porte-oculaire (47) et qui loge une lentille sur laquelle est formée par usinage une croix d'ajustement, et qu'en outre un logement de douille (52), qui est inséré dans le perçage de réception (38 ; 138) du disque revolver (27 ; 100), porte un taraudage (53) qui coopère avec un filetage extérieur (51) formé par usinage sur la périphérie extérieure de la douille (48).

16. Dispositif selon la revendication 5, caractérisé en ce que l'unité formant fraise (44) est constituée par une douille de préhension (55), une douille de butée en profondeur (56) insérée dans la douille précédente, une tige de fraise (58) qui est guidée dans un perçage traversant centré (57) de la douille de butée et comporte une partie de tête associée (59), la partie de tête (59) étant guidée de manière à être déplaçable longitudinalement dans un perçage concentrique (60) de la douille de préhension (55).

17. Dispositif selon la revendication 16, caractérisé en ce que l'unité formant fraise (44) est logée dans une douille (75), qui est insérée dans un perçage de logement (39 ; 139) du disque revolver (27 ; 100) et y est fixée, que dans la douille (75) est inséré un ressort de pression (76), qui prend appui sur la face inférieure de la douille de préhension (55), une vis de réglage (70) qui s'engage dans la douille (75) limitant, en coopération avec une gorge circonférentielle (79) de la douille de préhension (55), la mobilité axiale de cette douille.

18. Dispositif selon la revendication 5, caractérisé en ce que l'unité d'amenée et de dosage (45) pour le mélange de réparation (69) est constituée par une aiguille de dosage (66) située côté extrémité, une cartouche (67) logeant l'aiguille et dans laquelle est inséré un bouchon (68) ainsi qu'une partie de tête (70) qui ferme la cartouche (76) vers le haut, auquel cas, pour une mobilité axiale de l'unité d'amenée et de dosage (45), cette dernière est entourée, selon une liaison par frottement, par une douille (73) qui la loge et est retenue dans le perçage de réception (40 ; 140) du disque revolver (27 ; 100).
